# FASCICULE DE BREVET EUROPEEN

(11) **EP 0 389 358 B1**
(45) Date de publication et mention de la délivrance du brevet: **18.11.1993**
(21) Numéro de dépôt: 90400758.0
(22) Date de dépôt: 20.03.1990
(51) Int. Cl.: F42B 10/20

(54) **Système d'ouverture d'un empennage déployant pour projectile**
Leitwerkausspreizungssystem für ein Geschoss
Opening system for spreading wings on a projectile

(30) Priorité: 24.03.1989 FR 8903924
(43) Date de publication de la demande: 26.09.1990
(73) Titulaire: THOMSON-BRANDT ARMEMENTS, 92516 Boulogne-Billancourt (FR)
(72) Inventeur: Baubry, Bernard, F-92045 Paris la Défense (FR)
(74) Mandataire: Benoit, Monique

(56) Documents cités:
- FR-A- 1 152 013
- US-A- 2 801 587
- US-A- 2 821 924
- US-A- 3 196 793
- US-A- 3 304 030
- US-A- 4 262 862

## Description

La présente invention concerne un système d'ouverture conjuguée des ailettes d'un empennage déployant pour des projectiles, notamment des munitions pour mortier, munies d'un propulseur.

De multiples raisons peuvent rendre nécessaire, ou tout au moins préférable, la présence d'un empennage d'envergure supérieure au calibre à l'arrière d'une munition: longueur importante de la munition, optimisation de la précision, présence d'un propulseur pour augmenter la portée, etc. En général, un tel empennage sera avantageusement prévu apte à prendre une position repliée au repos, pour le faire s'inscrire dans le calibre afin de réduire l'encombrement des munitions et d'en faciliter la manutention et le rangement. Pour des munitions destinées à être lancées avec une arme, cette aptitude à être replié devient une nécessité, pour permettre l'introduction de la munition dans le canon.

Ce type d'empennage, communément appelé empennage déployant, est formé d'une pluralité d'ailettes disposées autour de la munition. Leur ouverture doit satisfaire à trois exigences essentielles : d'abord, elle doit être déclenchée postérieurement au départ de la munition, pour préserver les ailettes contre les chocs. D'autre part, le déploiement doit être complet et irréversible du fait de l'influence radiale d'un tel empennage sur la trajectoire de la munition. Enfin le déclenchement du propulseur, positionné à l'intérieur du projectile, ne doit se produire qu'après ouverture totale et irréversible de l'empennage ; ceci constituant ainsi, un dispositif de sécurité pour un projectile muni d'un propulseur.

Le document US-A-3.304.030 décrit un système d'ouverture d'un empennage déployant pour projectile, formé d'une pluralité d'ailettes articulées sur des axes et répartie autour du projectile, le système comprenant une pièce apte à coulisser de façon étanche, sous l'action de la pression d'un gaz, d'une première position à une seconde position de manière à entraîner des moyens de pivotements des ailettes, les ailettes étant complètement déployées lorsque cette pièce atteint la seconde position. Cependant, le projectile décrit dans ce document ne possède pas de propulseur, et le système d'ouverture n'est donc pas conçu pour le type de projectiles qui nous intéresse.

La présente invention a pour objet de prévoir un système d'ouverture conjuguée des ailettes d'un empennage déployant qui soit simple et qui réponde de façon fiable à ces trois exigences.

Plus précisément, l'invention a pour objet un système d'ouverture d'un empennage déployant pour projectile, tel que défini par les revendications 1 à 12.

Pour une munition destinée à être lancée avec une arme, on utilisera avantageusement un allumeur à retard sensible à la pression, qui sera déclenché par la pression à l'intérieur du canon au moment du tir, la temporisation étant supérieure au temps d'éjection de la munition.

L'invention sera mieux comprise à l'aide des explications qui vont suivre et des dessins joints, parmi lesquels :
- la figure 1 est une vue en coupe axiale de l'arrière d'une munition comportant un empennage en position repliée pourvu d'un système d'ouverture basé sur un principe connu de l'art antérieur ;
- la figure 2 est une vue similaire à la figure 1, mais montrant l'empennage déployé ; et
- les figures 3 et 4 sont les mêmes vues que les figures 1 et 2, respectivement mais illustrant un système d'ouverture selon l'invention pour munitions munies d'un propulseur.

Le projectile dont la partie arrière est représentée partiellement aux figures 1 et 2 est une munition sans autopropulsion, du type de celles qui sont lancées avec des mortiers.

Le corps 1 de la munition, en un ou plusieurs tronçons, renferme des éléments actifs telles qu'une charge explosive 2. L'extrémité arrière du corps 1 présente un alésage axial taraudé 3, dans lequel est vissé un bloc 4 formé d une partie cylindrique filetée 4a et d'une partie arrière consistant en des plaques radiales 4b solidaires de la partie 4a et régulièrement réparties autour de l'axe longitudinal X-X. Chaque plaque 4b porte un axe perpendiculaire 5 sur lequel est articulée la base 6a d'une ailette 6. Bien qu'on ait représenté un empennage à quatre ailettes dans les dessins pour des raisons de clarté, celles-ci sont plus généralement au nombre de six ou huit, ce nombre étant déterminé par ou pour des raisons aérodynamiques.

La partie 4a du bloc 4 présente un premier alésage axial 7 s'ouvrant entre les plaques 4b, et dans lequel est montée coulissante une pièce de révolution 8. Un joint 9 entoure la base de la pièce 8, pour assurer l'étanchéité entre celle-ci et la paroi de l'alésage 7.

La pièce 8 a une forme générale en cloche dont le sommet présente un orifice taraudé dans lequel est fixé de façon étanche, au moyen d'un joint 11, un ensemble pyrotechnique 10 pourvu d'un allumeur à retard sensible à la pression. L'ensemble 10 a pour fonction d'engendrer un gaz sous pression dans une chambre étanche 12 délimitée par l'intérieur de la pièce 8 et le fond de l'alésage 7.

De la base au sommet, la paroi externe de la pièce 8 forme une première partie cylindrique 8a épousant intimement la paroi de l'alésage 7, une seconde partie cylindrique 8b de moindre diamètre, séparée de la partie 8a par un épaulement tronconique 8c, et une gorge 13 dont le bord avant est un épaulement tronconique 8d, le fond une partie cylindrique 8e et le bord arrière un épaulement 8f normal à l'axe X-X, suivi d une partie cylindrique d'extrémité 8g. Dans ladite gorge, est engagée une dent 14 formée à la périphérie de la base 6a de chaque ailette 6.

A la figure 1 qui montre les ailettes repliées et la pièce 8 au fond de l'alésage 7, il apparaît clairement que chaque dent 14 a une forme qui épouse sensiblement le profil de la gorge 13 pour s'y inscrire. La dent 14 forme une avancée sur le côté interne de la partie de base 6a, son côté avant 14a étant dans le prolongement du côté avant de la partie 6a.

Dans leur position repliée, figure 1, tant que la pièce 8 est immobile, les ailettes 6 sont empêchées de pivoter vers l'extérieur par la partie vive de leur côté arrière 14b qui se trouve en butée contre l'épaulement 8f. Leur pivotement vers l'intérieur est interdit du fait que la partie du côté interne de la base 6a à l'arrière de la dent 14 porte sur la partie cylindrique d'extrémité 8g. A noter qu'une sécurité peut être prévue pour maintenir la pièce 8 immobile dans l'alésage 7 avant le fonctionnement du système, consistant en une goupille de cisaillement, non montrée, engagée dans des alésages radiaux alignés dans la paroi cylindrique 8a et la paroi de l'alésage 7. On peut signaler également un dispositif de protection mécanique des ailettes, consistant en une entretoise placée axialement derrière la pièce 8 et portant des volets radiaux de largeur supérieure à celle des ailettes ledit dispositif restant dans l'arme lors du lancement de la munition.

La figure 2 montre les ailettes 6 déployées complètement : le côté externe de leur partie de base 6a est appliquée contre le fond de la partie cylindrique 4a du bloc 4, alors que le côté avant est appliqué sur la surface cylindrique 8b de la pièce 8 qui a quitté le fond de l'alésage 7 sous l'effet d'une pression de gaz engendrée dans la chambre 12 par l'ensemble pyrotechnique 10. A noter que dans cette position, la pièce 8 est bloquée vers l'arrière du fait que l'épaulement 8c est en butée contre la partie de base 6a des ailettes. D'autre part, le joint 9 à la périphérie de la pièce 8 se trouve toujours en contact sur la paroi interne de l'alésage 7, de sorte que la pression est maintenue dans la chambre 12 et empêche le retour vers le fond de l'alésage de la pièce 8. Les ailettes 6 sont donc parfaitement bloquées entre les deux portées perpendiculaires formées par le fond de la partie 4a et la surface 8b. On remarquera, au moyen des dessins, que le déploiement complet est réalisé de façon irréversible dès que l'arête externe de l'épaulement 8d arrive au niveau de l'axe 5, c'est-à-dire avant que la pièce 8 ait atteint sa position arrière extrême.

Bien que la pièce 8 soit normalement bloquée lorsqu'elle atteint sa position extrême arrière par le seul fait du maintien de la pression dans la chambre 12, une sécurité supplémentaire peut consister en une ou plusieurs lames flexibles 15, fixées sur le fond du bloc 4, et assurant un blocage mécanique de la pièce 8 en venant s'arc-bouter dans la gorge 13, figure 2.

En fonctionnement, le projectile est introduit dans une arme, de préférence muni d'un dispositif de protection des ailettes comme mentionné précédemment, les ailettes 6 se trouvant dans la position de la figure 1, c'est-à-dire à l'intérieur du calibre. Au moment du tir, la pression dans le canon de l'arme déclenche l'allumeur à retard de l'ensemble pyrotechnique 10, dont la temporisation est choisie telle que la mise en pression dans la chambre 12 n'ait lieu qu'après que la munition ait quitté la bouche du canon. Sous l'effet de ladite pression, la pièce 8 est alors entraînée de façon irréversible jusqu'à la position de la figure 2 décrite plus haut.

Bien entendu, les joints 9 et 11 assurant l'étanchéité de la chambre 12 doivent être choisis suffisamment résistants pour supporter les conditions de température et de pression à l'intérieur du canon. En pratique, des joints butadiène-acrylique s'avèrent satisfaisants.

Le système d'ouverture selon l'invention des figures 3 et 4, prévu pour un projectile muni d'un propulseur, comporte les mêmes éléments fonctionnant de la même façon que ceux du système des figures 1 et 2 et, pour cette raison, on ne les redécrira pas ici dans le détail et on les désignera par les mêmes références numériques, assorties du signe'.

Le corps 1' dans lequel est fixé de façon étanche, au moyen d'un joint 16', le bloc 4' est la partie arrière d'un tronçon de munition renfermant du combustible 2' destiné à la propulsion, celle-ci étant assurée par des tuyères, non montrées, traversant le bloc 4' et débouchant entre les ailettes 6'. Pour assurer le démarrage du propulseur, un dispositif d'allumage est constitué, par exemple de plusieurs allumeurs 17' régulièrement répartis à la base d'un combustible 2' contenu à l'intérieur du propulseur et d'un relais pyrotechnique 18' assurant la mise à feu des allumeurs 17'.

Selon l'invention, le relais 18' se trouve à l'extrémité d'une deuxième chambre, par exemple un alésage 19' dont l'autre extrémité débouche dans l'alésage 7'. Dans l'exemple de réalisation montré, l'alésage 19' est coaxial avec l'alésage 7', et il se prolonge quelque peu à l'intérieur de ce dernier, dans une partie annulaire 20'.

D'autre part, la pièce 8' engagée dans l'alésage 7' et assurant le pivotement des ailettes 6' est pourvue intérieurement d'une tige axiale cylindrique 21', fixée au fond de la pièce 8', et dont l'extrémité libre se trouve sensiblement dans le même plan que son bord de base à l'intérieur de l'alésage 7'. La tige 21' a le même diamètre que l'alésage 19', de manière à être susceptible d'y être engagée intimement et de façon étanche au moyen d'un joint 22'. La tige 21' et le joint 22' constituant, ainsi, un moyen de fermeture de la deuxième chambre 19'. Ainsi, à la figure 3 représentant la pièce 8 au fond de l'alésage et les ailettes 6' repliée, la tige 21' est engagée dans l'alésage 19', de sorte qu'il n'y a pas de communication entre la chambre 12' et la partie de l'alésage 19' ouverte sur le relais 18'.

A la figure 4, la pièce 8' est en position arrière extrême, les ailettes 6' étant déployées. L'extrémité libre de la tige 21' est sortie très légèrement de l'alésage 19', de sorte que la chambre 12' communique maintenant avec celui-ci.

En fonctionnement, l'extrémité de la tige 21' quitte l'alésage 19' après que les ailettes aient été complètement déployées de façon irréversible, c'est-à-dire, comme on peut le remarquer en observant les dessins, après que l'arête externe de l'épaulement 8d' ait atteint le niveau de l'axe 5'. Par conséquent, la pression dans la chambre 12' n'est transmise au relais 18' pour le déclencher qu'après que les ailettes 6' aient été bloquées en position déployée.

On remarquera qu'ici, les gaz destinés à la propulsion peuvent pénétrer par l'alésage 19' dans la chambre 12'. Il est donc important que les joints 9' et 11' jouent pleinement leur rôle, pour éviter des fuites qui pourraient être préjudiciables au rendement du propulseur et, par voie de conséquence, à la précision du tir. Comme précédemment, une ou plusieurs lames flexibles 15' peuvent être fixées sur le fond du bloc 4' pour assurer un blocage supplémentaire de nature mécanique de la pièce 8' en position arrière.

Le dispositif de l'invention présente l'avantage d'être mécaniquement simple, et, par conséquent, fiable et facile à mettre en oeuvre. Bien que particulièrement adapté au type de munitions pour mortier, il peut s'appliquer aussi bien à tous genres de projectiles, seul l'allumeur à retard servant à établir la pression de déploiement des ailettes devant être changé ou modifié en fonction du mode de déclenchement utilisable, par exemple électronique. En outre, si on le désire, on peut doter facilement le système de l'invention d'une sécurité supplémentaire ayant pour but de maintenir la munition à l'état inerte jusqu'au déploiement complet des ailettes, sous la forme d'un contacteur dans un circuit électrique d'activation de la munition, le contacteur étant fermé par la pièce 8 ou 8' lorsqu'elle atteint sa position extrême arrière.

## Revendications

1. Système d'ouverture d'un empennage déployant pour projectile, le système étant formé d'une pluralité d'ailettes (6') articulées sur des axes (5') et réparties autour du projectile, et d'une pièce (8') apte à coulisser de façon étanche d'une première position à une seconde position dans un premier alésage (7') de manière à entraîner des moyens de pivotement des ailettes (6'), la pièce (8) définissant avec le premier alésage (7') une première chambre (12') et étant déplaçable par pression d'un gaz engendré par un générateur de gaz dans la première chambre (12'), les ailettes (6') étant complètement déployées lorsque la pièce (8') atteint la seconde position, le système étant caractérisé en ce que, le projectile comprenant en outre un combustible (2') destiné à sa propulsion et dont la combustion est initiée par un dispositif d'allumage (17', 18') se déclenchant sous l'action d'une pression, ledit système comporte une deuxième chambre (19') et un moyen de fermeture (21', 22') fixé sur la pièce (8'), s'engageant de façon étanche dans la deuxième chambre pour isoler cette deuxième chambre de la première tant que la pièce (8') n'a pas atteint sa seconde position, et laissant passer le gaz contenu dans la première chambre (12') vers la deuxième chambre (19') lorsque la seconde position est atteinte, pour déclencher ledit dispositif d'allumage.

2. Système d'ouverture selon la revendication 1, caractérisé en ce que ladite deuxième chambre (19') est formée dans un deuxième alésage axial au fond du premier alésage (7') et en ce que les moyens de fermeture comportent une tige axiale (21') de même diamètre que le deuxième alésage et fixée au fond de la pièce (8'), et un joint (22') positionné autour de la tige (21') de manière à ce que la tige (21') s'engage de façon étanche dans le deuxième alésage (19').

3. Système d'ouverture selon l'une quelconque des revendications précédentes, caractérisé en ce que le gaz sous pression dans la chambre (12') est engendré par un ensemble pyrotechnique (10') pourvu d'un allumeur à retard sensible à la pression, en vue de l'utiliser pour un empennage déployant de munition destinée à être lancée avec une arme, l'allumeur à retard étant alors déclenché par la pression dans le canon lors du tir.

4. Système d'ouverture selon l'une quelconque des revendications précédentes, caractérisé en ce que le dispositif d'allumage est constitué de plusieurs allumeurs (17') régulièrement répartis à la base du combustible (2') contenu à l'intérieur du propulseur et un relais pyrotechnique (18') assurant la mise à feu des allumeurs (17').

5. Système d'ouverture selon l'une quelconque des revendications précédentes, caractérisé en ce que le premier alésage (7') est positionné dans un bloc (4') situé à l'arrière du projectile.

6. Système d'ouverture selon l'une quelconque des revendications précédentes, caractérisé en ce que la seconde position de la pièce (8') est en arrière de la première position de ladite pièce (8').

7. Système d'ouverture selon l'une quelconque des revendications précédentes, caractérisé en ce que les ailettes (6') complètement déployées sont maintenues dans cette position par des moyens de blocage.

8. Système d'ouverture selon la revendication 7, caractérisé en ce que lesdits moyens de blocage en position déployée des ailettes (6') consistent en une portée cylindrique (8b') de la pièce (8') et le fond du bloc (4') portant les ailettes, qui coopèrent lors du recul de la pièce (8') vers sa seconde position pour former deux portées perpendiculaires contre lesquelles viennent s'appliquer deux côtés adjacents de la partie de base (6a') des ailettes déployées.

9. Système d'ouverture selon l'une quelconque des revendications précédentes, caractérisé en ce que les moyens de pivotement des ailettes (6') consistent en une dent (14') de la partie de base (6a') des ailettes, engagée dans une gorge de périphérique (13') de la pièce (8') lorsque celle-ci est dans sa première position.

10. Système d'ouverture selon l'une quelconque des revendications précédentes, caractérisé en ce que la seconde position de la pièce (8') est déterminée par butée d'un épaulement tronconique (8c') de cette dernière contre la partie de base (6a') des ailettes après que celles-ci soient bloquées en position déployée.

11. Système d'ouverture selon l'une quelconque des revendications précédentes, caractérisé en ce qu'il comprend, en outre, un moyen mécanique de blocage de la pièce (8') dans sa seconde position, consistant en au moins une lame flexible (15') fixée sur le fond du bloc (4'), qui vient s'arc-bouter contre un épaulement (8f') à la périphérie de la pièce (8').

12. Système d'ouverture selon l'une quelconque des revendications précédentes, caractérisé en ce que les moyens de pivotement et les moyens de blocage en position déployée des ailettes (6') sont prévus de manière à agir lors du déplacement de la pièce (8') avant qu'elle ait atteint la seconde position, et en ce que la pièce (8') comporte en outre un moyen pour isoler la chambre (12') d'une seconde chambre ouverte sur un dispositif d'allumage sensible.

## Patentansprüche

1. System zum Öffnen eines entfaltbaren Leitwerks für ein Geschoß, wobei das System aus einer Mehrzahl von auf Achsen (5') angelenkten und um das Geschoß gleichmäßig verteilten Flügeln (6') und einem Bauteil (8') besteht, das dicht in einer erste Bohrung (7') zwischen einer ersten Stellung und einer zweiten Stellung gleiten kann und dabei Mittel zum Schwenken der Flügel (6') mitnimmt, wobei das Bauteil (8') mit der ersten Bohrung (7') eine erste Kammer (12') bildet und durch einen von einem Gasgenerator in der ersten Kammer (12) erzeugten Gasdruck verschiebbar ist, wobei die Flügel (6') vollständig entfaltet sind, wenn das Bauteil (8') seine zweite Stellung erreicht, dadurch gekennzeichnet, daß, wenn das Projektil außerdem einen Brennstoff (2') für seinen Antrieb besitzt und die Antriebszündung durch eine Zündvorrichtung (17', 18') erfolgt, die unter der Wirkung eines Drucks ausgelöst wird, das System eine zweite Kammer (19') und ein Verschlußmittel (21', 22') aufweist, das auf dem Bauteil (8') befestigt ist und dicht in die zweite Kammer eindringt, um diese zweite Kammer von der ersten Kammer zu isolieren, solange das Bauteil (8') seine zweite Stellung nicht erreicht hat, aber das in der ersten Kammer (12') enthaltene Gas in die zweite Kammer (19') eindringen läßt, wenn die zweite Stellung erreicht ist, um die Zündvorrichtung auszulösen.

2. Öffnungssystem nach Anspruch 1, dadurch gekennzeichnet, daß die zweite Kammer (19') in einer zweiten Axialbohrung am Boden der ersten Bohrung (7') ausgebildet ist und daß die Verschlußmittel eine am Boden des Bauteils (8') befestigte axiale Stange (21') gleichen Durchmessers wie die zweite Bohrung sowie eine Dichtung (22') aufweisen, die um die Stange (21') herumliegt, so daß die Stange (21') dicht in der zweiten Bohrung (19') sitzt.

3. Öffnungssystem nach einem beliebigen der vorhergehenden Ansprüche, dadurch gekennzeichnet, daß das Druckgas in der Kammer (12') von einer pyrotechnischen Einheit (10') erzeugt wird, die einen verzögert auf Druck ansprechenden Zünder besitzt, um für ein entfaltbares Leitwerk einer Munition verwendet zu werden, die mit einer Waffe abgeschossen werden soll, wobei der Verzögerungszünder von dem Druck in der Kanone beim Abschuß ausgelöst wird.

4. Öffnungssystem nach einem beliebigen der vorhergehenden Ansprüche, dadurch gekennzeichnet, daß die Zündvorrichtung aus mehreren Zündern (17') besteht, die gleichmäßig um die Basis der im Inneren des Antriebs befindlichen Brennstoffkammer (2') herum angeordnet sind, und aus einem pyrotechnischen Relais (18'), das das Zünden der Zünder (17') sichert.

5. Öffnungssystem nach einem beliebigen der vorhergehenden Ansprüche, dadurch gekennzeichnet, daß die erste Bohrung (7') sich in einem hinter dem Geschoß befindlichen Block (4') befindet.

6. Öffnungssystem nach einem beliebigen der vorhergehenden Ansprüche, dadurch gekennzeichnet, daß sich die zweite Stellung des Bauteils (8') hinter der ersten Stellung dieses Bauteils (8') befindet.

7. Öffnungssystem nach einem beliebigen der vorhergehenden Ansprüche, dadurch gekennzeichnet, daß die vollständig entfalteten Flügel (6') in dieser Stellung durch Blockiermittel festgehalten werden.

8. Öffnungssystem nach Anspruch 7, dadurch gekennzeichnet, daß die Blockiermittel für die völlig entfalteten Flügel (6') aus einer zylindrischen Auflagefläche (8b) des Bauteils (8') und dem Boden des Blocks (4') bestehen, der die Flügel trägt, wobei diese Flächen beim Zurückweichen des Bauteils (8') in seine zweite Stellung zusammenwirken, um zwei senkrechte Anschlagflächen zu bilden, gegen die zwei benachbarte Seiten des Basisbereichs (6a') der entfalteten Flügel anliegen.

9. Öffnungssystem nach einem beliebigen der vorhergehenden Ansprüche, dadurch gekennzeichnet, daß die Mittel zum Schwenken der Flügel (6') aus einem Zahn (14') des Basisteils (6a') der Flügel bestehen, der in eine periphere Nut (13') des Bauteils (8') eindringt, wenn dieses Bauteil sich in der ersten Stellung befindet.

10. Öffnungssystem nach einem beliebigen der vorhergehenden Ansprüche, dadurch gekennzeichnet, daß die zweite Stellung des Bauteils (8') durch Anschlag einer kegelstumpfförmigen Schulter (8c') dieses Bauteils gegen den Basisbereich (6a') der Flügel bestimmt ist, nachdem diese in der entfalteten Stellung blockiert worden sind.

11. Öffnungssystem nach einem beliebigen der vorhergehenden Ansprüche, dadurch gekennzeichnet, daß es außerdem ein mechanisches Blockiermittel für das Bauteil (8') in seiner zweiten Stellung besitzt, das aus mindestens einer flexiblen Lamelle (15) besteht, die auf dem Boden des Blocks (4') befestigt ist und sich gegen eine Schulter (8f') an der Peripherie des Bauteils (8') einspreizt.

12. Öffnungssystem nach einem beliebigen der vorhergehenden Ansprüche, dadurch gekennzeichnet, daß die Schwenkmittel und die Mittel zum Blockieren der Flügel (6') in der entfalteten Stellung so ausgebildet sind, daß sie bei der Verschiebung des Bauteils (8') wirksam werden, ehe dieses seine zweite Stellung erreicht hat, und daß das Bauteil (8') außerdem ein Mittel besitzt, um die Kammer (12') gegenüber einer zweiten in Richtung auf eine empfindliche Zündvorrichtung offenen Kammer zu isolieren.

## Claims

1. System for opening deployable fins for a projectile, the system being formed by a plurality of winglets (6') articulated on pins (5') and distributed around the projectile, and by a component (8') capable of sliding in a sealed fashion from a first position to a second position in a first bore (7') so as to entrain means for pivoting the winglets (6'), the component (8) defining, together with the first bore (7'), a first chamber (12') and being capable of moving by means of the pressure of a gas generated by a gas generator in the first chamber (12'), the winglets (6') being completely deployed when the component (8') reaches the second position, the system being characterised in that since the projectile further comprises a fuel (2') intended to propel it and whose combustion is initiated by an ignition device (17',18') triggering under the action of a pressure, the said system includes a second chamber (19') and a closure means (21', 22') fixed onto the component (8'), engaging in a sealed fashion in the second chamber in order to isolate this second chamber from the first one for so long as the component (8') has not reached its second position, and letting the gas contained in the first chamber (12') pass towards the second chamber (19') when the second position has been reached, in order to trigger the said ignition device.

2. Opening system according to Claim 1, characterised in that the said second chamber (19') is formed in a second axial bore at the bottom of the first bore (7') and in that the closure means include an axial rod (21') of the same diameter as the second bore and fixed to the bottom of the component (8'), and a seal (22') positioned around the rod (21') so that the rod (21') engages in a sealed manner in the second bore (19').

3. Opening system according to either one of the preceding claims, characterised in that the pressurised gas in the chamber (12') is generated by a pyrotechnic unit (10') provided with a pressure-sensitive ignitor with retard for the purpose of using it for deployable fins of a munition intended to be launched with a weapon, the ignitor with retard therefore being triggered by the pressure in the barrel upon firing.

4. Opening system according to any one of the preceding claims, characterised in that the ignition device consists of a plurality of ignitors (17') evenly distributed at the base of the fuel (2') contained inside the booster and a pyrotechnic relay (18') for firing the ignitors (17').

5. Opening system according to any one of the preceding claims, characterised in that the first bore (7') is positioned in a block (4') located to the rear of the projectile.

6. Opening system according to any one of the preceding claims, characterised in that the second position of the component (8') is to the rear of the first position of the said component (8').

7. Opening system according to any one of the preceding claims, characterised in that the completely deployed winglets (6') are kept in this position by blocking means.

8. Opening system according to Claim 7, characterised in that the said means for blocking the winglets (6') in the deployed position consist of a cylindrical bearing surface (8b') of the component (8') and the bottom of the block (4') carrying the winglets, which interact when the component (8') recoils towards its second position, in order to form two perpendicular bearing surfaces against which two adjacent sides of the base part (6a') of the deployed winglets bear.

9. Opening system according to any one of the preceding claims, characterised in that the means for pivoting the winglets (6') consist of a tooth (14') of the base part (6a') of the winglets, engaged in a peripheral groove (13') in the component (8') when the latter is in its first position.

10. Opening system according to any one of the preceding claims, characterised in that the second position of the component (8') is determined by abutment of a frustoconical shoulder (8c') of the latter against the base part (6a') of the winglets after these have been blocked in the deployed position.

11. Opening system according to any one of the preceding claims, characterised in that it furthermore comprises a mechanical means for blocking the component (8') in its second position, consisting of at least one flexible strip (15') fixed to the bottom of the block (4'), which is shored up against a shoulder (8f') at the periphery of the component (8').

12. Opening system according to any one of the preceding claims, characterised in that the pivoting means and the means for blocking the winglets (6') in the deployed position are provided so as to act during the displacement of the component (8') before it has reached the second position, and in that the component (8') furthermore includes a means for isolating the chamber (12') from a second chamber which is open onto a sensitive ignition device.
